# EUROPÄISCHE PATENTSCHRIFT

(11) **EP 1 123 762 B1**
(45) Veröffentlichungstag und Bekanntmachung des Hinweises auf die Patenterteilung: **05.11.2003**
(21) Anmeldenummer: 01102544.2
(22) Anmeldetag: 06.02.2001
(51) Int. Cl.: B21D 43/22

(54) **Abstapelvorrichtung für Blechteile**
Stacking device for sheet metal parts
Dispositif d'empilage pour des parts en tôle

(30) Priorität: 09.02.2000 DE 10005752
(43) Veröffentlichungstag der Anmeldung: 16.08.2001
(73) Patentinhaber: Schuler Pressen GmbH & Co. KG, 73033 Göppingen (DE)
(72) Erfinder: Wolz, Dieter, 73092 Heiningen (DE)
(74) Vertreter: Rüger, Barthelt & Abel Patentanwälte

(56) Entgegenhaltungen:
- EP-A- 0 627 372
- US-A- 5 671 837

## Beschreibung

Die Erfindung betrifft eine Abstapelvorrichtung mit den Merkmalen des Oberbegriffs des Patentanspruchs 1.

Nächstliegender Stand der Technik ist der US-A-5 671 837 zu entnehmen.

Pressenanlagen, wie insbesondere Karosseriepressen, liefern ihrem Arbeitstakt entsprechend Blechteile, die geordnet abgenommen werden müssen. Pressenstraßen erreichen selbst bei der Herstellung sehr großer Blechteile, wie Kraftfahrzeugseitenwänden, Türen oder anderen Blechteilen, Arbeitsgeschwindigkeiten von etwa 15 Hübe pro Minute. Die in dem gleichen Takt anfallenden Blechteile müssen beschädigungsfrei abgenommen und abtransportiert werden. Dies muß in jedem Fall auf eine ausfallsichere Weise erfolgen, um den Betrieb der Pressenanlage nicht zu behindern. Es besteht häufig die Forderung, dass ein Ausfall einer automatischen Abstapelanlage nicht zum Stillstand der Pressenanlage oder einer anderweitigen vorgelagerten Produktionseinrichtung führen darf. Die manuelle Abnahme von Blechteilen, die etwa 50 kg wiegen können und im 4-Sekunden-Takt abgegeben werden, ist nicht ohne weiteres möglich. Ein Ausfall einer automatischen Abstapelanlage hat deshalb meist den Stillstand der vorgelagerten Produktionseinrichtung zur Folge.

Daraus ergibt sich die der Erfindung zugrundeliegende Aufgabe, eine Abstapelvorrichtung für Blechteile zu schaffen, die eine hohe Verfügbarkeit aufweist.

Diese Aufgabe wird mit einer Abstapelvorrichtung für Blechteile gelöst, die die Merkmale des Patentanspruchs 1 aufweist.

Die Abstapelvorrichtung weist eine Entnahmetransportvorrichtung auf, die Teile von einer vorgelagerten Anlage, bspw. von einer Pressenanlage abgegebene Blechteile, aufnimmt und einer Weiche zuführt. Die Weiche bedient zwei oder mehrere angeschlossene Abstapeltransportvorrichtungen, die abwechselnd mit Blechteilen versorgt werden. Dadurch erhält jede Abstapeltransportvorrichtung jeweils nur einen Bruchteil (die Hälfte oder weniger) der insgesamt von der Entnahmetransportvorrichtung angenommenen Blechteile.

Jede Abstapeltransportvorrichtung transportiert die Blechteile jeweils zu einem Abstapelplatz, an dem die Blechteile dann abgenommen und, bspw. auf Paletten, gestapelt werden. Dazu können entsprechende Greifereinrichtungen dienen, die die Blechteile von der Abstapeltransportvorrichtung abnehmen und sie auf Paletten ablegen. Die Blechteile kommen auf der Abstapeltransportvorrichtung mit geringerer Folgefrequenz an, als sie von der Anlage, bspw. der Pressenanlage, abgegeben werden. In Folge der reduzierten Frequenz können sie bedarfsweise und im Notfall auch von Hand abgenommen und gestapelt ("abgestapelt") werden, wodurch selbst bei Ausfall der Greifereinrichtungen der Betrieb der vorgelagerten Pressenanlage fortgesetzt werden kann.

Das Abstapeltransportfördermittel weist wenigstens einen Abschnitt auf, der zeitweilig stoppt. Dies ermöglicht es sowohl einer nachgeordneten automatischen Greifereinrichtung, als auch hilfsweise einspringendem Personal, die Blechteile zu ergreifen und geordnet abzunehmen sowie abzulegen. In Verbindung mit der vorgeschalteten Weiche, die die Zahl der pro Zeiteinheit ankommenden Blechteile (Frequenz) reduziert, wird es somit möglich, auch bei hoher Arbeitsgeschwindigkeit der Pressenanlage (15 Hübe pro Minute) und relativ großen und somit auch schweren Blechteilen hilfsweise manuell abzustapeln, um in Sondersituationen den Betrieb der Pressenanlage fortsetzen zu können. Somit wird insgesamt die Verfügbarkeit erhöht.

Das Entnahmefördermittel, das Abstapelmittel und/oder das Weichenfördermittel können jeweils als Förderband ausgebildet sein. Dies hat den Vorteil, dass keine Anpassung an unterschiedliche Blechteile erforderlich ist. Darüber hinaus ist ein lageunabhängiger, schonender Transport der Blechteile sichergestellt.

Das Entnahmefördermittel und das Abstapelfördermittel, d.h., bspw. die Laufbänder der Entnahmetransportvorrichtung und der Abstapeltransportvorrichtung laufen vorzugsweise wenigstens zeitweilig mit gleicher Geschwindigkeit. Diese stimmt wiederum vorzugsweise mit der Fördergeschwindigkeit der Weiche überein, wodurch ein guter Übergang der Blechteile von dem Entnahmefördermittel auf die Weiche und von der Weiche auf das Abstapelfördermittel sichergestellt ist.

Während das Weichenfördermittel vorzugsweise kontinuierlich angetrieben ist, läuft das Entnahmefördermittel, bspw. im Start/Stopp-Betrieb und hat nur zur Blechteileübergabe auf die Weiche die gleiche Transportgeschwindigkeit wie diese. Die durchschnittliche Laufgeschwindigkeit des Entnahmefördermittels liegt bei Start/Stopp-Betrieb jedoch geringer als die der Weiche. Entsprechendes gilt für die Durchschnittsgeschwindigkeit des Abstapelfördermittels, das zum Beispiel eine einheitliche Fördergeschwindigkeit aufweisen und somit im Ganzen im Start/Stopp-Betrieb angetrieben sein kann. Die Durchschnittsgeschwindigkeit des Abstapelfördermittels ist dann geringer als die der Weiche. Dies gilt auch, wenn lediglich ein Abschnitt des Abstapelfördermittels im Start/Stopp-Betrieb angetrieben ist. Beispielsweise kann es genügen, das von der Weiche entfernt liegende Ende des Abstapelfördermittels im Start/Stopp-Betrieb zu betreiben, um eine geordnete Abnahme der Blechteile zu ermöglichen und nicht die gesamte Fördereinrichtung beschleunigen und abbremsen zu müssen.

Durch die Aufteilung des Teilestroms auf mehrere Abstapelfördermittel durch die Weiche kann die Durchschnittsgeschwindigkeit des Abstapelfördermittels geringer sein, als die des Entnahmefördermittels. Die geringe Durchschnittsgeschwindigkeit des Abstapelfördermittels erleichtert sowohl das manuelle Abstapeln als auch den automatischen Zugriff durch Roboter.

Dies gilt auch für eine vorzugsweise vorzunehmende räumliche Trennung der Abstapelplätze, zu denen die Abstapeltransportvorrichtungen führen.

Weitere Einzelheiten vorteilhafter Ausführungsformen der Erfindung ergeben sich aus der Zeichnung und/oder der zugehörigen Beschreibung.

In der Zeichnung ist ein Ausführungsbeispiel der Erfindung veranschaulicht. Es zeigen:
Figur 1 eine Abstapelvorrichtung, in einer perspektischen, schematisierten Ansicht,
Figur 2 eine Abstapelvorrichtung ähnlich Figur 1, in einer schematisierten Seitenansicht,
Figur 3 die Abstapelvorrichtung nach Figur 2, in einer schematisierten Draufsicht, und
Figur 4 eine Veranschaulichung verschiedener Fördergeschwindigkeiten der zur Abstapelvorrichtung gehörigen Transportvorrichtungen als Zeitdiagramm.

In Figur 1 ist eine Abstapelanlage 1 veranschaulicht, die dazu dient, die von einer Pressenanlage 2 abgegebenen Blechteile zu zwei voneinander beabstandeten Abstapelplätzen 3, 4 zu führen und diese dann dort abzustapeln. Die Abstapelanlage 1 weist dazu mehrere Transportvorrichtungen auf:

Unmittelbar im Anschluss an die Pressenanlage 2 ist eine Entnahmetransportvorrichtung 4 aufgestellt, die als Bandförderer ausgebildet ist. Sie weist ein Förderband 5 mit horizontal orientierter Oberseite auf, das die entnommenen Blechteile 6, 7 liegend fördert und somit als Entnahmefördermittel dient. Die Entnahmetransportvorrichtung 4 weist eine Antriebseinrichtung 8 auf, die dem Antrieb des Förderbands 5 dient. Dieses ist über wenigstens zwei Umlenkrollen geführt, von denen wenigstens eine durch die Antriebseinrichtung 8 angetrieben ist. Die Antriebseinrichtung bestimmt somit die Fördergeschwindigkeit des Förderbands 5, wobei die Antriebseinrichtung 8 der Steuerung einer Steuereinrichtung untersteht. Diese gibt damit die Laufgeschwindigkeit des Förderbands 5, das Anlaufen bzw. auch das Anhalten desselben vor. Die Steuereinrichtung kann wiederum von nicht weiter veranschaulichten Sensoren gesteuert sein, die die Positionen der Teile 6, 7 auf dem Förderband 5 erfassen.

Zum weiteren liegenden Transport der Blechteile 6, 7, sowie zur Aufteilung auf unterschiedliche Förderstrecken ist eine Weiche 9 vorgesehen, die ebenfalls als Bandfördereinrichtung ausgeführt ist. Die Weiche 9 weist dazu ein um zwei zueinander parallele, horizontal orientierte Walzen geführtes Förderband 11 auf. Wenigstens eine der Walzen ist mit einer Antriebseinrichtung 12 verbunden, um das Förderband 11 mit einer vorgegebenen Geschwindigkeit anzutreiben. Die Antriebseinrichtung 12 untersteht der Steuerung einer Steuereinrichtung, die zur Teileübergabe von dem Transportband 5 auf das Transportband 11 gleiche Bandgeschwindigkeiten vorgibt. Um den Teileübergang möglichst ungestört zu ermöglichen, schließt das Transportband 11 unmittelbar an das Transportband 5 an, d.h. die hier angeordneten Walzen zur Umlenkung des jeweiligen Förderbands 5, 11 sind parallel zueinander ausgerichtet und einander eng benachbart sowie auf gleiche Höhe angeordnet.

Die Weiche 9 kann, wie in Figur 1 durch einen Pfeil 14 veranschaulicht ist, mit ihrem von der Entnahmetransportvorrichtung 4 abliegenden Ende 15 vertikal nach oben und nach unten schwenken, wobei sie wenigstens zwei Schwenk-Endpositionen aufweist. Zum Verschwenken der Weiche 9 ist ein entsprechender Antrieb 16 vorgesehen, der das betreffende Ende 15 der Weiche 9 hebt oder senkt, bzw. eine gewünschte Höhenposition einstellt und festlegt.

An die Weiche 9 schließen sich wenigstens zwei Abstapeltransportvorrichtungen 17, 18 zur liegenden Teileförderung an, die von der Weiche 15 zu den Abstapelplätzen 3, 4 fördern. Die Abstapeltransportvorrichtung 17 ist oberhalb der Abstapeltransportvorrichtung 18 angeordnet und, Abstapeltransportvorrichtung 18, als Bandförderer mit horizontalem Band ausgebildet. Die Abstapeltransportvorrichtung 17 ist mit einer Antriebseinrichtung 22 versehen, die die Laufgeschwindigkeit des Förderbands 19 sowie das Anlaufen und Abstoppen desselben vorgibt.

Wenigstens eine der Abstapeltransportvorrichtungen 17, 18 ist enthält eine Kurven- oder Bogenfördereinrichtung. Die Abstapeltransportvorrichtung 17 ist ein Kurven-Gurtförderer, wie er z.B aus der DE 3421413 bekannt ist. Das Förderband 19 des Kurven-Gurtförderers ist kurvengängig und durch Führungsmittel auf der gewünschten Bahn geführt. Damit kann die Abstapeltransportvorrichtung 17 aus der ursprünglichen, von der Weiche 9 vorgegebenen, Förderrichtung abbiegend fördern, wie in Fig. 1 dargestellt ist. Es kann dadurch eine räumliche Trennung oder Entflechtung der durch die Weiche 9 aufgetrennten Förderwege erreicht werden. So können einzelne, jeweils einen beachtlichen Raum einnehmende Abstapelplätze in einer Halle so voneinander entfernt angeordnet werden, dass sich die Vorgänge an den Abstapelplätzen gegenseitig nicht behindern oder stören.

Die Abstapeltransportvorrichtung 18 ist in einem Abstand unter der Abstapeltransportvorrichtung 17 angeordnet, der den Durchgang von gewölbten Blechteilen 6,7 gestattet. Sie ist als Bandfördereinrichtung ausgebildet und mit einem Förderband 23 versehen. Zum Antrieb dient eine Antriebseinrichtung 24, die eine gewünschte Geschwindigkeit des Förderbands einstellen und dieses gezielt anlaufen lassen und abstoppen kann.

Beide Antriebseinrichtungen 22, 24 unterstehen einer Steuerung, die mit Sensoren verbunden sein kann, die die Position der Blechteile 6, 7 zu erfassen und der Steuereinrichtung melden. Die Steuereinrichtung steuert die Förderbänder 19, 23 entsprechend, so dass Förderbänder wenigstens immer dann eine übereinstimmende Fördergeschwindigkeit aufweisen, wenn ein Blechteil von einem Förderband auf das jeweils folgende Förderband übergeben wird.

Die Förderbänder 19, 23 schließen unmittelbar an das Ende 15 der Weiche 9 in der oberen bzw. der unteren Position an. Ein zwischen der Weiche 9 und den Förderbändern 19, 23 jeweils vorhandener Spalt ist so eng, das die Blechteile 6, 7 ohne Schwierigkeiten von der Weiche 9 auf die jeweilige Abstapeltransportvorrichtung 17, 18 übergehen.

Um die Blechteile 6, 7 aus der Pressenanlage 2 auf den Entnahmetransportvorrichtung 4 zu überführen, ist ein sogenannter Entnahmefeeder 27 vorgesehen. Dieser weist einen Saugerbalken 28 auf, der an seiner Unterseite mehrere Sauger 29 trägt. Der Saugerbalken ist mit seinen beiden Ende zum Beispiel an Laufwagen 31, 32 gefasst. Den Arbeitstakt der Pressenanlage 2 fährt der Saugerbalken 28 jeweils in die Pressenanlage 2 in die sich öffnenden Werkzeuge, entnimmt dort das bzw. die Blechteile 6, 7 und führt diese aus der Pressenanlage 2 heraus, um sie auf der Entnahmetransportvorrichtung 4 bzw. deren Transportband 5 abzulegen.

An den Abstapelplätzen 3, 4 sind Greifeinrichtungen 35, 36 bzw. 37, 38 (Figur 3) vorgesehen. Diese dienen dazu, die Blechteile 6, 7 von dem jeweiligen Transportband 19, 23 abzunehmen und auf Paletten 39, 40, 41, 42 zu stapeln, die dann mit Gabelstaplern 43 abtransportiert werden können.

Die Greifeinrichtungen 35 bis 38 sind untereinander im wesentlichen gleich aufgebaut. Sie weisen jeweils einen an einem Brückengestell 44 gehaltenen, um eine vertikale Achse 45 schwenkbar gelagerten Kopf 46 auf, von dem seitlich ein Arm 47 weg ragt. Der Kopf 46 ist über einen Antrieb gezielt schwenkbar. Der Arm 47 ist an dem Kopf 46 um eine horizontale Achse schwenkbar, d. h., heb- und senkbar gelagert. Außerdem ist der Arm 47 mit weiteren Gelenken versehen. An seinem freien Ende trägt bspw. eine Saugerspinne 48 oder Greiferzangen, um Teile gezielt aufnehmen zu können. Zur Befestigung der Greiferzangen, der Saugerspinnen oder eines sonstigen Toolings können an dem Arm 47 geeignete Aufnahmen vorgesehen sein. Damit ist ein automatischer Saugerspinnenwechsel oder Toolingwechsel möglich. Der Arm 47 kann außerdem teleskopierbar und gegebenenfalls gezielt verdrehbar ausgebildet sein, wobei an jeder Gelenk- oder Verschiebestelle entsprechende Antriebe und Sensoren vorhanden sind.

An den Abstapelplätzen 3, 4 sind außer den Greifeinrichtungen 35 bis 38 Standplätze 49 für Personal zur Kontrolle und zur Notabstapelung vorgesehen. Die Standplätze sind jeweils zwischen den Abstapeltransportvorrichtungen 17, 18 und den Standplätzen für die Paletten 42 angeordnet.

Die Abstapeltransportvorrichtungen können, wie in Fig. 1 veranschaulicht, durchgehende Transportbänder 19, 23 aufweisen, wodurch dann auf der gesamten jeweiligen Abstapelvorrichtung 17, 18 jeweils eine einheitliche, wenn auch zeitabhängige, Fördergeschwindigkeit erzielt wird. Es wird jedoch bevorzugt die Abstapeltransportvorrichtungen zu unterteilen, wie es im Gegensatz zu Figur 1 in den Figuren 2 und 3 angedeutet ist. In Fig. 1 ist die obere Abstapeltransportvorrichtung 17 kurvengängig und die untere Abstapeltransportvorrichtung 18 gerade dargestellt. Abweichend kann die Zuordnung auch umgekehrt sein oder beide Abstapeltransportvorrichtungen 17, 18 können kurvengängig ausgebildet sein.

Gemäß Figur 2 bzw. 3 ist jeweils an dem Ende der jeweiligen Abstapeltransportvorrichtung 17, 18 vorgesehener Abschnitt 51, 52 ausgebildet, der als eigenständiger Bandförderer mit einer eigenständigen Antriebseinrichtung versehen ist. In Transportrichtung ist die Länge dieses Abschnitts 51, 52 vorzugsweise etwa so groß, dass ein Teil bzw. eine Teilepaar auf diesem Abschnitt Platz nehmen kann. Auf diese Weise gelingt es, den Start/Stopp-Betrieb der Abstapeltransportvorrichtung 17, 18 jeweils nur auf einen kurzen Abschnitt zu beschränken, um so nicht das gesamte Förderband 19, 23 in kurzer Folge jeweils beschleunigen bzw. abbremsen zu müssen. Auf dem im Start/Stopp-betriebenen Abschnitt 51, 52 liegt das Blechteil dann zur Übergabe an die jeweilige Greifeinrichtung 35 bis 38 kurzzeitig ruhig.

Wie aus dem Diagramm nach Fig. 4 hervorgeht, wird die Abstapelanlage 1 in Zeiträumen A mit vorgegebenen Geschwindigkeiten der Entnahmetransportvorrichtung 4, der Weiche 9 und der Abstapeltransportvorrichtungen 17, 18 betrieben. Insbesondere in dazwischenliegenden Zeiträumen U, in denen die Weiche 9 umschaltet, können die Geschwindigkeiten so eingestellt werden, dass z.B. gewünschte Teilepositionen zur Synchronisierung des Teileflusses erreicht werden. Die Steuereinrichtung kann in den Zeiträumen U einzelne Bänder beschleunigen oder verzögern, um dann die Blechteile bspw. an vorgegebene Plätze z.B. Übergangsstelle zu fahren. Die Synchronisationsphasen U können genutzt werden, um Ungenauigkeiten der Blechteileposition in Transportrichtung, die sich beim Ablegen der Blechteile auf den Transportbändern ergeben, zu korrigieren.

Die insoweit beschriebene Abstapelanlage 1 arbeitet wie folgt:

Während des Betriebs der Pressenanlage 2 legt die Saugerbrücke 28 im Arbeitstakt der Pressenanlage 2, d. h. bspw. alle vier Sekunden, ein Blechteil bzw. ein Paar Blechteile 6, 7 auf dem Transportband 5 der Entnahmetransportvorrichtung 4 ab. Das Förderband 5 läuft dabei, wie in Figur 4 veranschaulicht ist, mit einer Geschwindigkeit VF1. Bedarfsweise kann die Bewegung des Förderbands 5 durch entsprechende Ansteuerung der Antriebseinrichtung 8 kurzzeitig erhöht bzw. erniedrigt werden, wie in Figur 4 angedeutet ist. Beispielsweise kann es zur Blechteileübernahme kurz stoppen. Das Transportband 5 kann aber auch mit konstanter Geschwindigkeit laufen.

Die Weiche 9 wird im Arbeitstakt der Pressenanlage 2 zwischen ihrer oberen und ihrer unteren Position hin und her bewegt, wie in Figur 4 in dem untersten Diagramm angedeutet ist, das die Position PW des Endes 15 der Weiche 9 veranschaulicht. Jeweils für einen Arbeitstakt der Pressenanlage 2, d. h. bspw. für knapp vier Sekunden, nimmt die Weiche 9 ihre obere Position ein, während sie in dem darauffolgenden Arbeitstakt ihre untere Position einnimmt. Dabei kann der Arbeitstakt der Weiche 9 einen Phasenversatz gegen den Arbeitstakt der Pressenanlage 2 aufweisen.

Das Transportband 11 der Weiche 9 läuft, wie das Diagramm in Figur 4 veranschaulicht, ebenfalls vorzugsweise mit konstanter Geschwindigkeit VW. Die Transportgeschwindigkeit VW des Transportbands 11 stimmt dabei mit der Fördergeschwindigkeit VF1 der Entnahmetransportvorrichtung 4 überein. Dies gilt insbesondere im Moment des Übergangs der Blechteile 6, 7 von dem Förderband 5 auf das Förderband 11, was durch entsprechende Sensoric und Steuerung der Antriebseinrichtungen 8, 12 sichergestellt werden kann und in den Diagrammen der Geschwindigkeiten VW und VF1 durch dick durchgezogene Linie veranschaulicht ist.

Durch das abwechselnde Umschalten der Weiche 9 schließt die Weiche 9 den Förderweg für die Blechteile 6, 7 abwechselnd an die Abstapeltransportvorrichtung 17 bzw. die Abstapeltransportvorrichtung 18 an. Diese läuft entweder im Ganzen oder, wie es vorzugsweise der Fall ist, wenigstens an ihrem Ende, d. h., an dem Abstapelplatz 3, 4 im Start/Stopp-Betrieb. Im letztgenannten Fall stimmt die Laufgeschwindigkeit der Förderbänder 19, 23 mit der Laufgeschwindigkeit des Förderbands 11 der Weiche 9 überein. Der im Start/Stopp-Betrieb betriebene Bereich 51, 52 weist jedoch eine Fördergeschwindigkeit VF2 bzw. VF3 auf, wie sie aus Figur 4 hervorgeht. Die Abschnitte 51, 52 werden jeweils nur zur Übernahme eines Blechteils oder eines Paars von Blechteilen 6, 7 angetrieben, wobei sie dann wiederum für eine gewisse Pausenzeit ruhen. Bspw. schaltet die Weiche 9 alle vier Sekunden um. Damit kommen auf der Abstapeltransportvorrichtung 17, wie auch auf der Abstapeltransportvorrichtung 18, die Blechteile etwa alle acht Sekunden an. Von diesen acht Sekunden werden jeweils bspw. eine Sekunde für das Anlaufen bzw. Abbremsen der Abschnitte 51, 52 benötigt, während drei Sekunden für den Übergang der Blechteile auf den im Start/Stopp-betriebenen Abschnitt 51, 52 und weitere drei Sekunden für das Abnehmen der Blechteile zur Verfügung stehen, wenn der betreffende Abschnitt 51, 51 ruht. Damit stehen diese drei Sekunden zur Abnahme der Blechteile 6, 7 durch die Greifereinrichtungen 35, 38 zur Verfügung, wobei die Greifereinrichtung dann die verbleibenden sieben Sekunden zu Blechteileablage (Stapelung) und zur Rückkehr zur Verfügung hat.

Falls bspw. in Folge eines Fehlers in den Greifereinrichtungen, einer Fehlpositionierung der Paletten oder einer fehlenden Abfuhr derselben, ein Abstapeln von Hand erforderlich werden sollte, können Arbeitskräfte dazu eingesetzt werden, die Blechteile von den Abschnitten 51, 52 abzunehmen und von Hand zu entfernen. Die jeweils insgesamt zur Verfügung stehende Zeit von 8 Sekunden pro Blechteil ist ausreichend, um diese Tätigkeit ausüben zu können, bis maschineller Betrieb fortgesetzt werden kann.

Eine Abstapelanlage, die insbesondere zum Abstapeln von Blechteilen vorgesehen ist, die von einer Pressenanlage 2 abgegeben werden, weist eine Weiche 9 auf, die den Teilefluß auf zwei oder mehrere Abstapelbänder 17, 18 verzweigt. Die Abstapelbänder laufen im Ganzen oder in Teilen im Start/Stop-Betrieb und ermöglichen so die Übergabe an maschinelle Greifereinrichtungen 35 bis 38 oder die manuelle Abnahme der Blechteile.

## Patentansprüche

1. Abstapelanlage (1), insbesondere für Blechteile (6, 7), insbesondere zum Einsatz an Pressenanlagen (2),
mit einer Entnahmetransportvorrichtung (4), die ein erstes Fördermittel (5) aufweist, das zur Aufnahme der Blechteile (6, 7) eingerichtet ist, und die eine steuerbare Antriebseinrichtung (8) aufweist, die die Fördergeschwindigkeit der Entnahmetransportvorrichtung (5) bestimmt,
mit einer Weiche (9), die ein zweites Fördermittel (11) aufweist, das zur Aufnahme der Blechteile (6, 7) eingerichtet ist, und die eine steuerbare Antriebseinrichtung (12) aufweist, die die Fördergeschwindigkeit des zweiten Fördermittels (11) bestimmt,
mit wenigstens zwei Abstapeltransportvorrichtungen (17, 18), die jeweils ein weiteres Fördermittel (19, 23) aufweisen, das zur Aufnahme der Blechteile (6, 7) eingerichtet ist, und die jeweils eine steuerbare Antriebseinrichtung (22, 24) aufweisen, die die Fördergeschwindigkeit der jeweiligen Abstapeltransportvorrichtung (17, 18) bestimmt,
wobei die Weiche (9) wenigstens zeitweilig in eine erste Position überführbar ist, in der sie an eine der Abstapeltransportvorrichtungen (17, 18) anschließt, und wobei die Weiche (9) wenigstens zeitweilig in eine zweite Position überführbar ist, in der sie an die andere der Abstapeltransportvorrichtungen (17, 18) anschließt,
**dadurch gekennzeichnet,**
**dass** die Fördermittel (19, 23) der Abstapeltransportvorrichtungen (17, 18) jeweils wenigstens einen im Start-Stopp-Betrieb laufenden Abschnitt (51, 52) aufweisen.

2. Abstapelanlage nach Anspruch 1, **dadurch gekennzeichnet, dass** das Fördermittel (5) der Entnahmetransportvorrichtung (4) und/oder das Fördermittel (19, 23) der Abstapeltransportvorrichtung (17, 18) und/oder das Fördermittel (11) der Weiche (9) jeweils ein Förderband ist.

3. Abstapelanlage nach Anspruch 1, **dadurch gekennzeichnet, dass** die Fördermittel (19, 23) der Abstapeltransportvorrichtungen (17, 18) jeweils wenigstens einen Abschnitt (19, 23) aufweisen, dessen Fördergeschwindigkeit mit der Fördergeschwindigkeit des Fördermittels (5) der Entnahmetransportvorrichtung (5) übereinstimmt.

4. Abstapelanlage nach Anspruch 3, **dadurch gekennzeichnet, dass** die Fördergeschwindigkeit des Fördermittels (5) der Entnahmetransportvorrichtung (4) und des Fördermittels (19, 23) der Abstapeltransportvorrichtung (17, 18) wenigstens zeitweilig mit der Fördergeschwindigkeit des Fördermittels (11) der Weiche (9) übereinstimmt.

5. Abstapelanlage nach Anspruch 1, **dadurch gekennzeichnet, dass** das Fördermittel (5) der Entnahmetransportvorrichtung (4) von seiner Antriebseinrichtung (8) im Start-Stopp-Betrieb angetrieben ist.

6. Abstapelanlage nach Anspruch 1, **dadurch gekennzeichnet, dass** das Fördermittel (19, 23) der Abstapeltransportvorrichtung (17, 18) eine einheitliche Fördergeschwindigkeit aufweist und von seiner Antriebseinrichtung im ganzen im Start-Stopp-Betrieb angetrieben ist.

7. Abstapelanlage nach Anspruch 1, **dadurch gekennzeichnet, dass** das Fördermittel (19, 23) der Abstapeltransportvorrichtung (17, 18) unterteilt ist und jeweils wenigstens einen Abschnitt (51, 52) aufweist, der im Start-Stopp-Betrieb angetrieben ist, wobei der übrige Teil des Fördermittels (19, 23) eine zeitlich unveränderte einheitliche Fördergeschwindigkeit.

8. Abstapelanlage nach Anspruch 1, **dadurch gekennzeichnet, dass** das Fördermittel (11) der Weiche (9) von seiner Antriebseinrichtung (12) kontinuierlich angetrieben ist.

9. Abstapelanlage nach Anspruch 1, **dadurch gekennzeichnet, dass** die Durchschnittsgeschwindigkeit des Fördermittels (5) der Entnahmetransportvorrichtung (4) und die Durchschnittsgeschwindigkeiten der Fördermittel (19, 23) der Abstapeltransportvorrichtungen (17, 18) geringer sind als die Fördergeschwindigkeit des Fördermittels (11) der Weiche (9).

10. Abstapelanlage nach Anspruch 1, **dadurch gekennzeichnet, dass** die Abstapeltransportvorrichtungen (17, 18) ausgehend von der Weiche (9) zu unterschiedlichen Abstapelplätzen (3, 4) führen.

11. Abstapelanlage nach Anspruch 1, **dadurch gekennzeichnet, dass** sowohl der Entnahmetransportvorrichtung (4) als auch den Abstapeltransportvorrichtungen (17, 18) jeweils wenigstens eine Greifereinrichtung (27, 35 - 38) zugeordnet ist.

## Claims

1. Stacking system (1), in particular for sheet metal parts (6, 7), in particular for use on press systems (2),
having a removal transport device (4) which has a first conveying means (5) which is set up to pick up the sheet metal parts (6, 7) and which has a controllable drive device (8) which determines the conveying speed of the removal transport device (4),
having a diverter (9) which has a second conveying means (11) which is set up to pick up the sheet metal parts (6, 7) and which has a controllable drive device (12) which defines the conveying speed of the second conveying means (11), and
having at least two stacking transport devices (17, 18), which each have a further conveying means (19, 23) which is adapted to pick up the sheet metal parts (6, 7) and which each have a controllable drive device (22, 24) which defines the conveying speed of the respective stacking transport device (17, 18),
it being possible for the diverter (9) to assume at least from time to time, a first position, in which it adjoins one of the stacking transport devices (17, 18), and it being possible for the diverter (9) to assume at least from time to time, a second position, in which it adjoins the other of the stacking transport devices (17, 18),
**characterized in that** the conveying means (19, 23) of the stacking transport devices (17, 18) in each case have at least one section (51, 52) that runs in start-stop operation.

2. Stacking system according to Claim 1, **characterized in that** the conveying means (5) of the removal transport device (4) and/or the conveying means (19, 23) of the stacking transport device (17, 18) and/or the conveying means (11) of the diverter (9) is in each case a conveyor belt.

3. Stacking system according to Claim 1, **characterized in that** the conveying means (19, 23) of the stacking transport devices (17, 18) in each case have at least one section (19, 23) whose conveying speed corresponds to the conveying speed of the conveying means (5) of the removal transport device (4).

4. Stacking system according to Claim 3, **characterized in that** the conveying speed of the conveying means (5) of the removal transport device (4) and of the conveying means (19, 23) of the stacking transport device (17, 18) corresponds, at least from time to time, with the conveying speed of the conveying means (11) of the diverter (9).

5. Stacking system according to Claim 1, **characterized in that** the conveying means (5) of the removal transport device (4) is driven in start-stop operation by its drive device (8).

6. Stacking system according to Claim 1, **characterized in that** the conveying means (19, 23) of the stacking transport device (17, 18) has a uniform conveying speed and is driven as a whole in start-stop operation by its drive device.

7. Stacking system according to Claim 1, **characterized in that** the conveying means (19, 23) of the stacking transport device (17, 18) is subdivided and in each case has at least one section (51, 52) which is driven in start-stop operation, the remaining part of the conveying means (19, 23) having a uniform conveying speed which does not vary over time.

8. Stacking system according to Claim 1, **characterized in that** the conveying means (11) of the diverter (9) is driven continuously by its drive device (12).

9. Stacking system according to Claim 1, **characterized in that** the average speed of the conveying means (5) of the removal transport device (4) and the average speeds of the conveying means (19, 23) of the stacking transport means (17, 18) are lower than the conveying speed of the conveying means (11) of the diverter (9).

10. Stacking system according to Claim 1, **characterized in that**, starting from the diverter (9), the stacking transport devices (17, 18) lead to different stacking locations (3, 4).

11. Stacking system according to Claim 1, **characterized in that** both the removal transport device (4) and the stacking transport devices (17, 18) are each assigned at least one gripper device (27, 35-38).

## Revendications

1. Installation d'empilage (1), en particulier pour pièces de tôle (6, 7), destinée plus particulièrement à être utilisée dans des installations de presse (2),
comprenant un dispositif de transport de prélèvement (4) qui comporte un premier moyen de transport (5) agencé pour recevoir les pièces de tôle (6, 7) et qui comporte un dispositif d'entraînement (8) pouvant être commandé, qui détermine la vitesse de transport du dispositif de transport de prélèvement (5),
comprenant un aiguillage (9) qui comporte un deuxième moyen de transport (11) agencé pour recevoir les pièces de tôle (6, 7) et qui comporte un dispositif d'entraînement (12) pouvant être commandé, qui détermine la vitesse de transport du deuxième moyen de transport (11),
au moins deux dispositifs de transport d'empilage (17, 18) qui comportent chacun un nouveau moyen de transport (19, 23) agencé pour recevoir les pièces de tôle (6, 7) et qui comportent chacun un dispositif d'entraînement (22, 24) pouvant être commandé, qui détermine la vitesse de transport du dispositif de transport d'empilage (17, 18) respectif,
dans lequel l'aiguillage (9) peut être placé, au moins temporairement, dans une première position dans laquelle il se raccorde à un des dispositifs de transport d'empilage (17, 18) et dans lequel l'aiguillage (9) peut être placé au moins temporairement dans une deuxième position dans laquelle il se raccorde à l'autre des dispositifs de transport d'empilage (17, 18),
**caractérisée en ce que**
les moyens de transport (19, 23) des dispositifs de transport d'empilage (17, 18) comportent chacun au moins un segment (51, 52) qui travaille dans un mode de fonctionnement démarrage-arrêt.

2. Installation d'empilage selon la revendication 1, **caractérisée en ce que** le moyen de transport (5) du dispositif de transport de prélèvement (4) et/ou le moyen de transport (19, 23) du dispositif de transport d'empilage (17, 18) et/ou le moyen de transport (11) de l'aiguillage (9) est dans chaque cas une bande transporteuse.

3. Installation d'empilage selon la revendication 1, **caractérisée en ce que** les moyens de transport (19, 23) des dispositifs de transport d'empilage (17, 18) comportent chacun au moins un segment (19, 23) dont la vitesse de transport correspond à la vitesse de transport du moyen de transport (5) du dispositif de transport de prélèvement (5).

4. Installation d'empilage selon la revendication 3, **caractérisée en ce que** la vitesse de transport du moyen de transport (5) du dispositif de transport de prélèvement (4) et du moyen de transport (19, 23) du dispositif de transport d'empilage (17, 18) correspond au moins temporairement à la vitesse de transport du moyen de transport (11) de l'aiguillage (9).

5. Installation d'empilage selon la revendication 1, **caractérisée en ce que** le moyen de transport (5) du dispositif de transport de prélèvement (4) est entraîné par son dispositif d'entraînement (8) dans le mode de fonctionnement démarrage-arrêt.

6. Installation d'empilage selon la revendication 1, **caractérisée en ce que** le moyen de transport (19, 23) du dispositif de transport d'empilage (17, 18) a une vitesse de transport unique et est entraîné entièrement dans le mode de fonctionnement démarrage-arrêt par son dispositif d'entraînement.

7. Installation d'empilage selon la revendication 1, **caractérisée en ce que** le moyen de transport (19, 23) du dispositif de transport d'empilage (17, 18) est divisé et comporte respectivement au moins un segment (51, 52) qui est entraîné dans le mode de fonctionnement démarrage-arrêt, tandis que la partie restante du moyen de transport (19, 23) a une vitesse de transport unitaire qui ne varie pas dans le temps.

8. Installation d'empilage selon la revendication 1, **caractérisée en ce que** le moyen de transport (11) de l'aiguillage (9) est entraîné de façon continue par son dispositif d'entraînement (12).

9. Installation d'empilage selon la revendication 1, **caractérisée en ce que** la vitesse moyenne du moyen de transport (5) du dispositif de transport de prélèvement (4) et les vitesses moyennes des moyens de transport (19, 23) des dispositifs de transport d'empilage (17, 18) sont inférieures à la vitesse de transport du moyen de transport (11) de l'aiguillage (9).

10. Installation d'empilage selon la revendication 1, **caractérisée en ce que** les dispositifs de transport d'empilage (17, 18) conduisent de l'aiguillage (9) à différents emplacements d'empilage (3, 4).

11. Installation d'empilage selon la revendication 1, **caractérisée en ce que**, aussi bien au dispositif de transport de prélèvement (4) qu'aux dispositifs de transport d'empilage (17, 18), est associé à chacun au moins un dispositif preneur (27, 35-38).
